# EUROPÄISCHE PATENTANMELDUNG

(11) **EP 1 908 600 A1**
(43) Veröffentlichungstag der Anmeldung: **09.04.2008**
(21) Anmeldenummer: 07405293.7
(22) Anmeldetag: 03.10.2007
(51) Int. Cl.: B42D 15/00, B65H 45/30

(54) **Gefalteter oder faltbarer Bogen zur Befestigung an einem Druckprodukt oder an einem anderen, flachen Gegenstand**

(30) Priorität: 06.10.2006 CH 16032006
(71) Anmelder: Ferag AG, 8340 Hinwil (CH)
(72) Erfinder: Möckli, Ernst, 8320 Fehraltdorf (CH)
(74) Vertreter: Frei Patent Attorneys

(57) **Zusammenfassung**

Ein gefalteter oder faltbarer Bogen (1), der durch eine Faltlinie (2) in zwei Faltteile (1.1 und 1.2) aufgeteilt ist, weist auf der Innenseite des einen Faltteils (1.1) einen Klebebereich (3) auf, in dem er mit einem Haftklebstoff beschichtet ist. Damit der Bogen gefaltet gefördert und gestapelt werden kann, ohne dass die beiden Faltteile (1.1, 1.2) aneinander haften, weist der andere Faltteil (1.2) einen Antihaftbereich (4) auf, der in gefaltetem Zustand des Bogens auf dem Klebebereich (3) liegt und diesen ganz überdeckt. Der Antihaftbereich (4) ist mit einem Material beschichtet, das am Haftklebstoff nicht oder nur wenig haftet oder er ist eine Aussparung. Der Bogen kann gefaltet aufbewahrt und gefördert werden und kann trotzdem ohne weitere Vorkehrungen oder lediglich durch leichtes Andrücken an einem anderen Gegenstand, beispielsweise an einem Druckprodukt befestigt werden.

## Beschreibung

Die Erfindung liegt auf dem Gebiete der Druckereitechnik und der Weiterverarbeitung von Druckprodukten und betrifft einen gefalteten oder faltbaren Bogen nach dem Oberbegriff des unabhängigen Patentanspruchs. Der Bogen ist entlang einer effektiven Faltlinie gefaltet und/oder entlang einer potentiellen Faltlinie faltbar. Er weist eine Innenseite und eine Aussenseite auf und zwei Faltteile, die durch die Faltlinie voneinander getrennt sind. Der Bogen eignet sich insbesondere zur Befestigung an einem Druckprodukt oder an einem anderen, flachen Gegenstand.

In der nicht vorveröffentlichten Internationalen Patentanmeldung Nr. PCT/CH2006/000543 ist ein Verfahren beschrieben, mit dem zu mehrseitigen, gefalteten oder gebundenen Druckprodukten, die also eine spezifische Falt- oder Rükkenkante aufweisen, je eine Beilage zugegeben wird. Die Beilage wird gegebenenfalls an dem Druckprodukt auch befestigt. Die Druckprodukte sind beispielsweise Zeitungen, Zeitschriften oder Broschüren und die Beilage ist entlang einer Faltlinie gefaltet. Sie wird in gefaltetem Zustand zugeführt, dann geöffnet und unmittelbar nach dem Öffnen derart auf dem Druckprodukt abgesetzt, dass sie auf der Vorder-oder Rückseite des Druckproduktes oder auf dessen Falt- oder Rückenkante aufliegt und ihre Faltlinie auf die Falt- oder Rückenkante des Druckproduktes ausgerichtet ist. Für eine Befestigung der auf der Falt- oder Rückenkante des Druckproduktes abgesetzten Beilage wird vorgeschlagen, vor dem Absetzen der Beilage auf der Vorder-oder Rückseite des Druckproduktes im Bereich der Falt- oder Rückenkante oder auf der Falt- oder Rückenkante selbst einen Klebstoff aufzubringen und die Beilage nach dem Absetzen gegebenenfalls an den Klebstoff anzudrücken. Ferner wird vorgeschlagen, die Beilage durch eine Heftung am Druckprodukt zu befestigen.

Natürlich wäre es auch möglich, im oben kurz beschriebenen Verfahren für die Befestigung der Beilage am Druckprodukt einen Klebstoff auf der Innenseite der Beilage anzubringen. Ein aktivierbarer Klebstoff wäre einfach in die Beilage einzubringen, müsste aber in einem zusätzlichen Schritt (Wärmebehandlung, Bestrahlung etc.) aktiviert werden. Ein Haftklebstoff könnte erst unmittelbar vor dem Aufsetzen in die bereits geöffnete Beilage eingebracht werden, was nicht einfach wäre.

Die Aufgabe der Erfindung besteht darin, einen gefalteten Bogen zu schaffen, der sich beispielsweise als Beilage im oben kurz beschriebenen Verfahren eignet und der für die Befestigung an der Vorder- oder Rückseite des Druckproduktes oder an dessen Falt- oder Rückenkante derart fertig ausgerüstet ist, dass am Druckprodukt für die Befestigung nichts vorgekehrt werden muss und dass die Beilage trotzdem für ihre Befestigung am Druckprodukt nach dem Aufsetzen höchstens noch leicht angedrückt werden muss, um in befriedigender Weise am Druckprodukt befestigt zu sein. Es soll auch möglich sein, entsprechend ausgerüstete Bogen zu stapeln. Der erfindungsgemässe Bogen soll sich nicht nur für das eingangs kurz beschriebene Verfahren zum Anbringen einer Beilage an einem gefalteten oder gebundenen Druckprodukt in der genannten Art und Weise eignen sondern er soll auch für andere Verfahren, in denen ein gefalteter Bogen an einem Druckprodukt oder an einem anderen flachen Gegenstand befestigt werden soll, anwendbar sein.

Diese Aufgabe wird gelöst durch den gefalteten oder faltbaren Bogen, wie er in den Patentansprüchen definiert ist.

In der vorliegenden Beschreibung wird der Begriff "Bogen" sehr allgemein verwendet. Unter dem Begriff "Bogen" soll nicht nur ein einmal oder mehr als einmal gefalteter oder faltbarer Bogen verstanden werden sondern auch ein mehrlagiges, heftartiges Gebilde, das effektiv aus mehr als einem Bogen besteht.

Der gefaltete oder faltbare Bogen gemäss Erfindung weist eine Innenseite und eine Aussenseite auf und ist entlang einer effektiven Faltlinie gefaltet und/oder entlang einer potentiellen Faltlinie faltbar. Er weist zwei durch die Faltlinie voneinander getrennte Faltteile auf. Auf der Innenseite des ersten Faltteils ist ein Klebebereich angeordnet, in dem der Bogen mit einem Haftklebstoff beschichtet ist. Das heisst, der Klebebereich des ersten Faltteils ist ohne Aktivierung dauernd klebrig und haftet durch Kontaktieren und gegebenenfalls leichtes Andrücken an einer anderen Oberfläche. Damit der Klebebereich nicht an der Innenseite des zweiten Faltteils des Bogens haftet, wenn der Bogen gefaltet ist, ist auf der Innenseite des zweiten Faltteils ein Antihaftbereich derart angeordnet, dass die beiden Bereiche im wesentlichen aufeinander liegen, wenn der Bogen gefaltet ist. Das heisst also, der Klebebereich und der Antihaftbereich sind relativ zur Faltlinie im wesentlichen spiegelsymmetrisch angeordnet. Der Antihaftbereich kann dabei gleich gross sein wie der Klebebereich, ist aber vorteilhafterweise etwas grösser und überdeckt den Klebebereich völlig, wenn die beiden Bereiche im gefalteten Bogen aufeinander liegen. Der Antihaftbereich ist derart ausgerüstet, dass der Haftklebstoff des Klebebereichs daran nicht haften kann oder nur derart daran haften kann, dass die beiden Bereiche unter Aufwendung einer nur sehr kleinen Schälkraft voneinander getrennt werden können.

Der Bogen besteht im Antihaftbereich aus dem Antihaftmaterial (z.B. Silikon) oder ist mit einem solchen Material beschichtet. Materialpaarungen von Haftklebstoff und Antihaftmaterial sind dem Fachmann an sich bekannt. Der Antihaftbereich kann aber auch eine Aussparung im zweiten Faltteil des Bogens sein.

Der erfindungsgemässe Bogen kann in mindestens teilweise geöffnetem Zustand in sehr einfacher Weise an einem Druckprodukt oder an einem anderen, flachen Gegenstand befestigt werden, nämlich einfach dadurch, dass er im Bereich des Klebebereichs an das Druckprodukt oder an den Gegenstand angedrückt wird. Der erfindungsgemässe Bogen kann aber auch problemlos geöffnet werden, indem die beiden Faltteile, die dank der Paarung Klebebereich/Antihaftbereich nicht oder nur in einem sehr geringen Masse aneinander haften, voneinander weg bewegt werden. Ferner ist es auch möglich, erfindungsgemässe Bogen in gefaltetem Zustand zu stapeln, ohne dass die Bogen aneinander haften. Wenn der Antihaftbereich als Aussparung ausgebildet ist, ist es für ein haftfreies Stapeln unumgänglich, die Ausmasse des Antihaftbereichs und damit auch des Klebebereichs an die Dicke und die Flexibilität des Bogenmaterials anzupassen. Wie noch zu zeigen sein wird, ist es deshalb bei dünnem und/oder sehr flexiblem Bogenmaterial vorteilhaft, statt eines einzigen, relativ grossen Antihaftbereichs eine Mehrzahl von kleineren Antihaftbereichen und entsprechende Klebebereiche vorzusehen.

Der erfindungsgemässe Bogen besteht beispielsweise aus Papier, aus einem papierähnlichen Material oder aus einem Kunststoff. Er ist ein einfacher Bogen oder kann auch aus mehreren Lagen bestehen, er kann also auch mehrfach gefaltet oder als Heft ausgebildet sein, wobei Klebebereich und Antihaftbereich auf der Innenseite beispielsweise des mittleren Bogens des Heftes angeordnet sind. Der erfindungsgemässe Bogen kann bedruckt sein oder auch nicht, wobei es durchaus möglich ist auch den Klebebereich (unter dem Haftklebstoff) und, wenn er nicht als Aussparung ausgebildet ist, auch den Antihaftbereich (unter oder auch einer entsprechenden Beschichtung des Bogenmaterials) zu bedrucken. Der erfindungsgemässe Bogen ist beispielsweise als Beilage ausgebildet, die auf der Falt- oder Rückenkante eines Druckproduktes (z.B. Zeitung, Zeitschrift oder Broschüre) aufgebracht und befestigt werden soll. Er dient in dieser Ausführungsform vor allem Werbezwecken. Der erfindungsgemässe Bogen kann aber auch ein Teilbogen eines durch Sammeln herzustellenden, mehrseitigen Druckproduktes sein oder ein Umschlagbogen für ein Druckprodukt oder für einen anderen, flachen Gegenstand (z.B. Kunststoffbehälter für CD oder anderes flaches Produkt).

Beispielhafte Ausführungsformen des erfindungsgemässen Bogens werden anhand der folgenden Figuren im Detail beschrieben. Dabei zeigen:
- **Figuren 1A und 1B**: eine erste Ausführungsform des erfindungsgemässen Bogens in nicht gefaltetem und in gefaltetem Zustand;
- **Figuren 2 und 3**: zwei Varianten einer zweiten Ausführungsform des erfindungsgemässen Bogens in gefaltetem Zustand;
- **Figur 4**: einen Stapel von gefalteten Bogen der Ausführungsform gemäss Figur 2 oder 3 im Schnitt;
- **Figuren 5 und 6**: zwei weitere Ausführungsformen des erfindungsgemässen Bogens in nicht gefaltetem Zustand;
- **Figur 7**: ein Druckprodukt mit einem erfindungsgemässen Bogen.

**Figuren 1A und 1B** zeigen eine erste beispielhafte Ausführungsform des erfindungsgemässen Bogens. Der Bogen ist in der Figur 1A in nicht gefaltetem Zustand gezeigt und zwar von seiner Innenseite und in Figur 1B in gefaltetem bzw. geknicktem Zustand.

Der Bogen 1 weist eine Faltlinie 2 (in ungefaltetem Zustand: potentielle Faltlinie; in gefaltetem Zustand effektive Faltlinie) auf, die den Bogen in zwei Faltteile 1.1 und 1.2 aufteilt. Wenn die beiden Faltteile 1.1 und 1.2 wie in der Figur dargestellt quer zur Faltlinie 2 verschiedene Ausdehnungen haben, kann der Bogen besonders einfach geöffnet werden.

Die Innenseite des ersten Faltteils 1.1 ist mit dem Klebebereich 3 ausgerüstet, der zweite Faltteil 1.2 mit dem Antihaftbereich 4, der in diesem Falle aus einem nicht am Haftklebstoff des Klebebereichs 3 haftenden Material besteht oder mit einem solchen beschichtet ist. Natürlich kann auch der ganze Bogen aus dem nicht haftenden Material bestehen. Der Antihaftbereich 4 ist etwas grösser als der Klebebereich und derart relativ zur Faltlinie 2 spiegelsymmetrisch zum Klebebereich 3 angeordnet, dass er den Klebebereich 3 völlig deckt, wenn der Bogen 1 entlang der Faltlinie 2 gefaltet ist.

Der Bogen gemäss Figuren 1A und 1B kann beidseitig bedruckt sein. Dabei kann ohne weiteres auch der Klebebereich 3 (unter dem transparenten Haftklebstoff) und/oder der Antihaftbereich 4 (auf einem nicht haftenden Material oder unter einer entsprechenden Beschichtung) bedruckt sein.

**Figur 2** zeigt eine weitere beispielhafte Ausführungsform des erfindungsgemässen Bogens in gefaltetem Zustand. Gleiche Elemente sind mit gleichen Bezugsziffern bezeichnet wie in Figuren 1A und 1B. Der Antihaftbereich 4 ist in diesem Falle als Aussparung im zweiten Faltteil 1.2 ausgebildet.

**Figur 3** zeigt eine weitere Ausführungsform des erfindungsgemässen Bogens, bei dem eine Mehrzahl von Klebebereichen 3 und Antihaftbereichen 4 vorgesehen sind, wobei die Antihaftbereiche 4 wiederum als Aussparungen im zweiten Faltteil 1.2 ausgebildet sind.

**Figur 4** zeigt einen Schnitt durch einen Stapel von Bogen, wie sie beispielsweise in Figuren 2 und 3 illustriert sind. Daraus ist ersichtlich, dass, obschon die Antihaftbereiche 4 als Aussparungen ausgebildet sind, der Haftklebstoff der Klebebereiche 3 im Stapel nicht an der Aussenseite des ersten Faltteils 1.1 eines benachbarten Bogens haften kann, da der zweite Faltteil 1.2 des Bogens dazwischen liegt. Aus der Figur 4 ist ersichtlich, dass die Grösse des Antihaftbereichs 4 und damit auch die Grösse des Klebebereichs 3 anzupassen sind an die Eigensteifheit bzw. Flexibilität und Dicke des Bogenmaterials. Bei einem sehr steifen Bogenmaterial können die Bereiche unabhängig von der Dicke des Bogenmaterials fast beliebig gross sein, denn der erste Faltteil 1.1 eines Bogens wird sich nicht in die Aussparung des zweiten Faltteils 1.2 eines Nachbarbogens biegen und dadurch mit dem Haftklebstoff in Kontakt kommen. Wenn das Bogenmaterial aber flexibel ist und insbesondere, wenn es dünn und flexibel ist, wird der erste Faltteil eines Bogens die Tendenz haben, sich in die Aussparung des zweiten Faltteils 1.2 des Nachbarbogens zu biegen und mit dem Haftklebstoff in Kontakt zu kommen, was nur durch entsprechend kleine Dimensionen des Antihaftbereichs 4 vermieden werden kann.

**Figur 5** zeigt an einer weiteren Ausführungsform des erfindungsgemässen Bogens weitere Aspekte der Erfindung, um zu zeigen, dass der erfindungsgemässe Bogen nicht rechteckig sein muss, nicht senkrecht zu seinen Kanten gefaltet werden muss und auch mehrere Faltlinien haben kann, wobei er in gefaltetem Zustand um eine der Faltlinien (effektive Faltlinie) gefaltet ist und die anderen Faltlinien als potentielle Faltlinien ausgebildet sind (geritzt, gerillt oder perforiert). Das heisst mit anderen Worten, die Erfindung ist nicht gebunden an irgend eine bestimmte Form des Bogen noch an ein bestimmtes Bogenmaterial.

Der in Figur 5 gezeigte Bogen hat beispielsweise eine quadratische Form mit abgerundeten Ecken, weist eine Mehrzahl von parallelen und voneinander beabstandeten Faltlinien auf und diese sind diagonal ausgerichtet. Die zwei Antihaftbereiche 4 sind derart dimensioniert, dass sie im gefalteten Zustand des Bogens die Klebebereiche 3 überdecken, unabhängig davon, entlang welcher Faltlinie der Bogen gefaltet ist. Je nach Faltung ist also die eine oder die andere der Faltlinien die effektive Faltlinie 2 und die anderen sind potentielle Faltlinien 2'.

Insbesondere, wenn der Antihaftbereich 4 als Aussparung ausgebildet und der Bogen 1 bedruckt ist, empfiehlt es sich, Klebebereich 3 und Antihaftbereich 4 klein zu gestalten und möglichst nahe an der Faltlinie oder an den Faltlinien.

Bogen mit einer Mehrzahl von parallelen und voneinander beabstandeten Faltlinien eignen sich insbesondere für das Aufsetzten auf einer relativ breiten Falt- oder Rükkenkante eines Druckproduktes, denn sie lassen sich entlang aller Faltlinien knicken und dadurch um eine solche Kante plygonartig biegen.

**Figur 6** zeigt eine letzte beispielhafte Ausführungsform des erfindungsgemässen Bogens. Dieser hat zwei parallele und voneinander beabstandete Faltlinien, wobei er entlang der Faltlinie 2 gefaltet werden soll (effektive Faltlinie) und die andere Faltlinie eine potentielle Faltlinie 2' ist. Der Klebebereich 3 ist zwischen den beiden Faltlinien 2 und 2' angeordnet und der Antihaftbereich 4 ist relativ zur effektiven Faltlinie 2 spiegelsymmetrisch zum Klebebereich angeordnet. Wenn der Bogen gemäss Figur 6 entlang beider Faltlinien geknickt ist, weist er eine Rückenfläche auf, deren Innenseite klebrig ist. Dieser Bogen eignet sich also insbesondere zum Aufsetzen auf einer Rückenkante eines beispielsweise klebegebundenen Druckproduktes oder auf einer ähnlich ausgestalteten Kante eines anderen flachen Gegenstandes, wobei die Breite dieser Kante etwa gleich ist wie die Distanz zwischen den beiden Faltlinien 2 und 2' des Bogens 1. Der Bogen gemäss Figur 6 kann in einfachster Weise entlang der Faltkante 2 gefaltet aufbewahrt und zugeführt werden. Er kann einfach geöffnet und auf einer entsprechenden Kante abgesetzt werden, an die er sich durch Knicken auch um die Faltlinie 2' einfach anpasst. Zur Befestigung muss der Klebebereich lediglich an die Kante angedrückt werden. Der Bogen gemäss Figur 6 kann beispielsweise ein Deckbogen für ein Druckprodukt sein.

Figur 7 zeigt ein Druckprodukt mit einer Frontseite 11 und einer Rückseite 12 und einer Rückenkante 13, entlang derer beispielsweise eine Klebebindung oder Heftung verläuft. Ein erfindungsgemässer Bogen, z.B. wie in Fig. 6 gezeigt, ist am Druckprodukt befestigt derart, dass sein Klebebereich 3 an der Rückenkante 13 anliegt. Das erste Faltteil 1.1 und das zweite Faltteil 1.2 bedecken die Frontseite 11 bzw. Rückseite 12 hier teilweise; Bedecken der gesamten Flächen nach Art eines Umschlags ist ebenfalls möglich. Das Druckprodukt trägt einen Aufdruck 15, z.B. den Titel, und der erfindungsgemässe Bogen 1 kann ebenfalls einen Aufdruck 14 tragen, z.B. Werbung oder zusätzliche Informationen. Der Aufdruck 14 kann sich auch im Klebebereich 3 befinden.

## Patentansprüche

1. Gefalteter oder faltbarer Bogen (1) mit einer Innenseite und einer Aussenseite und mit einem ersten und einem zweiten Faltteil (1.1 und 1.2), wobei die beiden Faltteile durch eine Faltlinie (2) oder eine potentielle Faltlinie (2') voneinander getrennt sind, **dadurch gekennzeichnet, dass** der Bogen auf seiner Innenseite auf dem ersten Faltteil (1.1) einen mit einem Haftklebstoff beschichteten Klebebereich (3) und auf dem zweiten Faltteil (1.2) einen nicht oder nur wenig am Haftklebstoff haftenden Antihaftbereich (4) aufweist, wobei der Klebebereich (3) und der Antihaftbereich (4) relativ zur Faltlinie (2) im wesentlichen spiegelsymmetrisch zueinander angeordnet sind und wobei der Antihaftbereich (4) mindestens gleich gross ist wie der Klebebereich (3) und diesen ganz überdeckt, wenn der Bogen entlang der Faltlinie (2) gefaltet ist und der Klebebereich (3) und der Antihaftbereich (4) **dadurch** aufeinander liegen.

2. Bogen nach Anspruch 1, **dadurch gekennzeichnet, dass** der Antihaftbereich (4) aus einem nicht oder wenig am Haftklebstoff haftenden Material besteht oder mit einem solchen Material beschichtet ist.

3. Bogen nach einem der Ansprüche 1 oder 2, **dadurch gekennzeichnet, dass** der Klebebereich (3) und/oder der Antihaftbereich (4) bedruckt sind.

4. Bogen nach Anspruch 1, **dadurch gekennzeichnet, dass** der Antihaftbereich (4) eine Aussparung im zweiten Faltteil (1.2) ist.

5. Bogen nach einem der Ansprüche 1 bis 4, **dadurch gekennzeichnet, dass** er eine Mehrzahl von Klebebereichen (3) und Antihaftbereichen (4) aufweist.

6. Bogen nach einem der Ansprüche 1 bis 5, **dadurch gekennzeichnet, dass** er eine Mehrzahl von zueinander parallel angeordneten und voneinander beabstandeten Faltlinien (2, 2') aufweist und dass der Antihaftbereich (4) derart an den Klebebereich (4) angepasst ist, dass der Antihaftbereich (4) den ganzen Klebebereich (3) überdeckt, wenn der Bogen entlang irgend einer der Faltlinien (2, 2') gefaltet ist.

7. Bogen nach einem der Ansprüche 1 bis 5, **dadurch gekennzeichnet, dass** er eine Faltlinie (2) und parallel dazu und davon beabstandet eine weitere Faltlinie (2') aufweist und dass der Klebebereich zwischen den beiden Faltlinien (2 und 2') angeordnet ist.

8. Verwendung eines Bogens nach einem der Ansprüche 1 bis 7 als Beilage, die auf eine Falt- oder Rückenkante eines gefalteten oder gebundenen Druckproduktes aufgebracht wird.

9. Verwendung nach Anspruch 8, **dadurch gekennzeichnet, dass** das Druckprodukt eine Zeitung, eine Zeitschrift oder eine Broschüre ist.

10. Verwendung nach Anspruch 9, **dadurch gekennzeichnet, dass** der Bogen Werbezwecken dient.

11. Verwendung eines Bogens nach Anspruch 7 als Deckbogen für ein Druckprodukt.

12. Verwendung eines Bogens nach einem der Ansprüche 1 bis 7 als Teil eines Druckproduktes, das durch Sammeln von gefalteten Bogen hergestellt wird.
